# EUROPÄISCHE PATENTSCHRIFT

(11) **EP 1 003 616 B1**
(45) Veröffentlichungstag und Bekanntmachung des Hinweises auf die Patenterteilung: **10.07.2002**
(21) Anmeldenummer: 98943813.0
(22) Anmeldetag: 31.07.1998
(51) Int. Cl.: B21C 23/00

(54) **VORRICHTUNG UND VERFAHREN ZUM VERFORMEN, INSBESONDERE ZUM KALTVERFORMEN, VON WERKSTÜCKEN**
DEVICE AND METHOD FOR FORMING, IN PARTICULAR COLD-FORMING, WORKPIECES
PROCEDE ET DISPOSITIF POUR LE FORMAGE, NOTAMMENT POUR LE FORMAGE A FROID, DE PIECES

(30) Priorität: 16.08.1997 DE 19735486
(43) Veröffentlichungstag der Anmeldung: 31.05.2000
(73) Patentinhaber: Felss GmbH, 75203 Königsbach-Stein (DE)
(72) Erfinder: BINHACK, Fritz, D-75015 Bretten (DE)
(74) Vertreter: Leitner, Waldemar, Dr. techn.
(86) Internationale Anmeldenummer: EP9804800
(87) Internationale Veröffentlichungsnummer: WO9908813

(56) Entgegenhaltungen:
- DE-A- 1 929 558
- FR-A- 1 364 019
- US-A- 3 550 417
- US-A- 3 585 832
- MOROZENKO V N ET AL: "POSSIBILITY OF DYNAMIC ACTION ON PLASTIC METAL DEFORMING" STEEL IN TRANSLATION, Bd. 23, Nr. 5, 1. Januar 1993, Seiten 28-30, XP000425791

## Beschreibung

Die Erfindung betrifft eine Vorrichtung zum Verformen, insbesondere zum Kaltverformen, hierbei insbesondere zum Kaltfließpressen, eines Werkstücks, die eine Verformungsmatritze und eine Vorschubeinrichtung, durch die eine Relativbewegung zwischen dem Werkstück und der Verformungsmatritze erzeugbar ist, aufweist, sowie ein Verfahren zur Verformung, insbesondere einer Kaltverformung, eines Werkstücks, bei dem durch eine Vorschubeinrichtung eine Relativbewegung zwischen einem Werkstück und einer Verformungsmatritze erzeugt wird.

Eine derartige Vorrichtung und ein derartiges Verfahren sind allgemein bekannt und müssen daher nicht mehr näher beschrieben werden. Nachteilig an der bekannten Vorrichtung und an dem bekannten Verfahren ist, daß hohe Vorschubkräfte zur Erzielung der gewünschten Kaltverformung des Werkstücks erforderlich sind.

Aus der US-PS 4,197,757 ist ein Verfahren und eine Vorrichtung zur Kaltverformung eines Werkstücks bekannt, wodurch dieses in die gewünschte geometrische Konfiguration übergeführt werden kann. Hierzu ist vorgesehen, daß das Werkstück in eine Ausnehmung eingeführt wird, während die Ausnehmung offen ist, daß das eine Ende der Ausnehmung mit dem darin aufgenommenen Werkstück geschlossen und ein Amboß am anderen Ende angeordnet wird, um einen ringförmigen Raum zwischen Amboß und der Wand der Ausnehmung auszubilden, daß dann die ringförmige Öffnung geschlossen und ein erster Druck wird auf einen ausgewählten Bereich des Werkstücks aufgebracht, derart, daß eine Extrusion des Werkstücks über dem Amboß beginnt und die Ausnehmung ausgefüllt wird. Danach wird das Volumen des ringförmigen Raums zwischen dem Amboß und der Wand der Ausnehmung, in welche das Werkstück extrudiert wird, vergrößert, während ein im wesentlichen gleichförmiger zweiter Druck auf das Werkstück, der entgegengesetzt der Flußrichtung des Metalls ist, ausgeübt wird, wobei die Größenordnung des zweiten Drucks kleiner als die des ersten Drucks ist, wodurch das Metall im wesentlichen gleichförmig im Verlauf der Extrusion fließt. Die zur Duchführung des Verfahrens vorgesehene Vorrichtung weist eine Einrichtung auf, mit der der Amboß hin und her bewegt werden kann.

Aus der US-PS 3,585,832 ist eine Vorrichtung zur Verformung von Metall bekannt, bei der auf die Metalloberfläche Druck ausgeübt wird, der ausreicht, daß in einer vorbestimmten Richtung ein Metallfluß erreicht wird. Hierbei ist vorgesehen, daß der Druck in Form von zwei einander überlagerten Kräften aufgebracht wird, indem einer gleichmäßigen kontinuierlichen Kraft eine pulsierende Kraft überlagert wird. Hierbei ist vorgesehen, daß die pulsierende Kraft um einige Größenordnungen kleiner ist als die stetige, vorwärtstreibende, statische Kraft, so daß bei dieser bekannten Vorrichtung lediglich eine Vorwärtsbewegung in Vorschubrichtung, die in Abhängigkeit von der aufgebrachten pulsierenden Kraft schneller und langsamer verläuft, durchgeführt wird.

Aus der FR-A-1 364 019 ist eine Vorrichtung bekannt, bei der wiederum einer statischen Preßkraft eine vibrierende Kraft überlagert wird, wobei jedoch hier wiederum nur eine Bewegung des Werkstücks in Vorschubrichtung durchgeführt wird, da die statische Kraft wiederum um einige Größenordnungen größer als die pulsierende Kraft ist.

Aus der DE-A-1 929 558 ist ein Verfahren zum Kaltfließpressen bekannt, bei der der Arbeitsbewegung des Fließpresswerkzeugs während des Fließpressprozeßes eine Schwingung überlagert ist. Hierbei ist vorgesehen, daß das Werkzeug auf den Werkstoff aufsetzt und durch entsprechende Druckbeaufschlagung den Fließvorgang einleitet. Als Folge hiervon versucht der Werkstoff seine Oberfläche zu vergrößern, wodurch der Werkstoff an der Oberfläche des formenden Werkzeugs zu gleiten beginnt, und zwar entgegen der Reibungskraft, die sich bekanntermaßen aus Normalkraft und Reibungskoeffizient errechnet. Diese Überlagerung der Schwingung in Vorschubbewegung des Werkzeugs oder quer zur Vorschubbewegung des Fließpreßwerkzeugs bewirkt, daß das Werkstück während des Fließprozeßes durch Schwingungen periodisch und in möglichst schneller Folge entlastet wird, so daß die aufgestaute Schubspannung im Bereich nahe der Oberfläche des Werkstücks durch ein Gleiten der in Kontakt befindlichen Flächen von Werkstück und Werkzeug sich abbauen kann. Auch bei dieser bekannten Vorrichtung ist ein kontinuierlicher statischer Druck in Vorschubrichtung vorgesehen.

Es ist die Aufgabe der Erfindung, eine Vorrichtung und ein Verfahren der eingangs genannten Art derart weiterzubilden, daß eine Reduzierung der zur Verformung, insbesondere einer Kaltverformung, eines Werkstücks erforderlichen Vorschubkräfte erreicht wird.

Diese Aufgabe wird durch die erfindungsgemäße Vorrichtung dadurch gelöst, daß die Vorrichtung eine mit der Vorschubeinrichtung zusammenwirkende Frequenzerzeugungseinrichtung aufweist, durch die die von der Vorschubeinrichtung erzeugte Relativbewegung zwischen Werkstück und Verformungsmatritze derart modulierbar ist, daß nach einem Vorwärtshub, bei dem in Vorschubrichtung das Werkstück und/oder die Verformungsmatritze einen ersten Hubweg durchläuft, in einem darauffolgenden Rückwärtshub eine Bewegung der Verformungsmatritze und/oder des Werkstücks in einer der Vorschubrichtung entgegengesetzten Richtung um einen zweiten Hubweg durchführbar ist.

Beim erfindungsgemäßen Verfahren ist vorgesehen, daß die von der Vorschubeinrichtung erzeugte Relativbewegung zwischen dem Werkstück und der Verformungsmatritze derart moduliert wird, daß nach einem Vorwärtshub, bei dem in Vorschubrichtung das Werkstück und/oder die Verformungsmatritze einen ersten Hubweg durchläuft, in einem darauffolgenden Rückwärtshub eine Bewegung der Verformungsmatritze und/oder des Werkstücks in einer der Vorschubrichtung entgegengesetzten Richtung um einen zweiten Hubweg durchführbar ist.

Durch die erfindungsgemäßen Maßnahmen wird in vorteilhafter Art und Weise erreicht, daß die zur Verformung, insbesondere zur Kaltverformung, z. B. eines Kaltfließpressen, eines Werkstücks erforderliche Vorschubkraft, die zur Erzielung einer definierten Endverformung des Werkstück erforderlich ist, deutlich geringer ist als bei einer konventionellen Vorrichtung. Dies bewirkt nicht nur, daß die zum Antrieb der erfindungsgemäßen Vorrichtung erforderliche Energie verringert und eine deutlichen Energieeinsparung erzielt wird. Die geringeren, beim Verformen mit der erfindungsgemäßen Vorrichtung auftretenden Kräfte erlauben auch eine leichtere und daher kostengünstigere Bauweise der erfindungsgemäßen Vorrichtung, wodurch auch die Herstellungskosten gesenkt werden. Die "hammerartige" Kraftbeaufschlagung des kaltzuverformenden Werkstücks durch die intermittierende, hubartige Vorschubbewegung erlaubt in vorteilhafter Art und Weise eine hochqualitative Kaltverformung mit minimalem Aufwand und Verschleiß. Ein weiterer Vorteil besteht darin, daß das Werkstück nur geringen Axialkräften unterworfen wird, so daß Ausknickungen und Deformationen, auch in Form von Ausbauchungen, weitgehend verhindert werden.

Weitere vorteilhafte Weiterbildung der Erfindung sind Gegenstand der Unteransprüche.

Weitere Einzelheiten und Vorteile der Erfindung sind den Ausführungsbeispielen zu entnehmen, die im folgenden anhand der Figuren beschrieben werden. Es zeigen:
- Figur 1: ein erstes Ausführungsbeispiel einer Vorrichtung,
und
- Figur 2: ein zweites Ausführungsbeispiel einer Vorrichtung.

Das in Figur 1 dargestellte erste Ausführungsbeispiel einer Vorrichtung 1 zur Kaltverformung, insbesondere zum Kaltfließpressen, eines Werkstücks 2 weist eine Verformungsmatritze 3 auf, die durch eine Vorschubeinrichtung 5 relativ zum Werkstück 2 bewegbar ist. Die Vorschubeinrichtung 5 erzeugt also eine Relativbewegung zwischen Verformungsmatritze 3 und dem in einer Spanneinheit 7 eingespannten Werkstück 2. Wird die Verformungsmatritze 3 durch die Vorschubeinrichtung 5 in ihrer Vorschubrichtung P gegen das in dem hier gezeigten Fall ortsfest eingespannte Werkstück 2 bewegt, so tritt das Werkstück 2 in die Verformungsmatritze 3 ein und wird in an und für sich bekannter Art und Weise kaltverformt.

Indem nun bei der Vorrichtung 1 vorgesehen wird, daß - im Gegensatz zu bekannten Vorrichtung, bei denen die Vorschubeinrichtung eine kontinuierliche Bewegung in Vorschubrichtung P bewirkt - die in Vorschubrichtung P verlaufende Bewegung durch eine Frequenzerzeugungseinrichtung 10 derart modifiziert wird, daß die Verformungsmatritze 3 anstelle einer gleichförmig in Vorschubrichtung P verlaufenden Bewegung eine hubartige Bewegung ausführt, bei der vorgesehen ist, daß nach einem in Vorschubrichtung P gerichteten Vorwärtshub, bei dem die Verformungsmatritze 3 um einen ersten Hubweg vorwärts bewegt wird, die Verformungsmatritze 3 in einem daran anschließenden Rückwärtshub durch die Vorschubeinrichtung 5 um einen zweiten Hubweg zurückgezogen wird. Im darauffolgenden Vorwärtshub wird die Verformungsmatritze 3 wieder nach vorne bewegt, und zwar über den Endpunkt des vorangehenden Vorwärtshubes hinaus. Durch diese "hammerartige" Beaufschlagung des Werkstücks 2 durch die Verformungsmatritze 3 wird in vorteilhafter Art und Weise erreicht, daß die Verformungsmatritze 3 vor ihrem Auftreffen auf dem im nächsten Arbeitsschritt zu bearbeitenden Bereich des Werkstücks 2 eine höhere kinetische Energie aufweist als es bei einer kontinuierlichen Kraftbeaufschlagung der Fall ist, da die Rückbewegung der Verformungsmatritze 3 vor deren erneuten Beschleunigung durch die Vorschubeinrichtung 5 in Vorschubrichtung P bewirkt, daß bei der Vorschubbewegung die Verformungsmatritze 3 sich entlang des bereits im vorhergehenden Vorwärtshub kaltverformten Bereichs des Werkstücks 2 bewegt und diesen Bereich im wesentlichen ohne Widerstand durchlaufen kann. Außerdem bewirkt das Zurückziehen der Verformungsmatritze 3 vor dem nächsten Schritt des Kaltverformungsvorganges, daß hierdurch eine verbesserte Zuführung von Schmieröl, das durch eine in Figur 1 schematisch dargestellte Schmierölzuführungseinrichtung 8 zugeführt wird, verbessert wird.

Bei der Vorrichtung 1 wird bevorzugt, daß die von der Frequenzerzeugungseinrichtung 10 erzeugte, die Vorwärtsbewegung der Verformungsmatritze 3 in Vorschubrichtung P modulierende Frequenz im Bereich von etwa 5 bis 30 Hz liegt und vorzugsweise 10 bis 20 Hz beträgt.

Desweiteren wird bevorzugt, daß der zweite Hubweg der Rückwärtsbewegung der Verformungsmatritze 3 im wesentlichen nur die Hälfte des beim Vorschub vorgesehenen ersten Hubweges ist.

Die Frequenzerzeugungseinrichtung 10 kann dabei hydraulisch, pneumatisch oder mechanisch arbeiten, wobei aber auch für bestimmte Fälle eine elektromagnetische Erregung der die Vorschubbewegung der Vorschubeinrichtung 5 modulierenden Frequenz denkbar ist.

Es ist aber auch möglich, die Frequenzerzeugungseinrichtung 10 in die Vorschubeinrichtung 5 zu integrieren, so daß die von der Vorschubeinrichtung 5 erzeugte Vorschubbewegung unmittelbar moduliert wird. Dies kann insbesondere dadurch geschehen, daß die Ölversorgung eines Vorschubzylinders 5' der Vorschubeinrichtung 5 servohydraulisch oder proportionalhydraulisch geregelt wird, so daß der den Vorschub der Verformungsmatritze 3 bewirkende Zylinder 5' periodisch oszilliert.

Das in der Figur 2 dargestellte Ausführungsbeispiel einer Vorrichtung 1' stimmt im wesentlichen mit der Vorrichtung 1 des ersten Ausführungsbeispiels überein, so daß gleiche Teile mit gleichen Bezugszeichen versehen werden können und nicht mehr näher beschrieben werden müssen. Der wesentliche Unterschied zwischen den beiden Ausführungsbeispielen besteht darin, daß bei der Vorrichtung 1' die Verformungsmatritze 3 ortsfest angeordnet ist, während das Werkstück 2 axial verschieblich zur Verformungsmatritze 3 ist. Demzufolge wirkt die Vorschubeinrichtung 5 und die mit ihr zusammenarbeitende Frequenzerzeugungseinrichtung 10 auf das Werkstück 2 oder auf die das Werkstück 2 spannende Spanneinheit 7 ein.

## Patentansprüche

1. Vorrichtung zum Verformen, insbesondere zum Kaltverformen oder Kaltfließpressen, eines Werkstücks, die eine Verformungsmatritze (3) und eine Vorschubeinrichtung (5), durch die eine Relativbewegung zwischen dem Werkstück (2) und der Verformungsmatritze (3) erzeugbar ist, aufweist, **dadurch gekennzeichnet, daß** die Vorrichtung (1; 1') eine mit der Vorschubeinrichtung (5) zusammenwirkende Frequenzerzeugungseinrichtung (10) aufweist, durch die die von der Vorschubeinrichtung (5) erzeugte Relativbewegung zwischen Werkstück (2) und Verformungsmatritze (3) derart modulierbar ist, daß nach einem Vorwärtshub, bei dem das Werkstück (2) und/oder die Verformungsmatritze (3) in Vorschubrichtung (P) einen ersten Hubweg durchläuft, in einem darauffolgenden Rückwärtshub eine Bewegung der Verformungsmatritze (3) und/oder des Werkstücks (2) in einer der Vorschubrichtung (P) entgegengesetzten Richtung um einen zweiten Hubweg durchführbar ist.

2. Vorrichtung nach Anspruch 1, **dadurch gekennzeichnet, daß** die von der Frequenzerzeugungsrichtung (10) bewirkte Modulation der Vorschubbewegung des Werkstücks (2) und/oder der Verformungsmatritze (3) derart ist, daß der bei dem Vorwärtshub in Vorschubrichtung (P) zurückgelegte erste Hubweg größer als der beim darauffolgenden Rückwärtshub zurückgelegte zweite Hubweg ist.

3. Vorrichtung nach Anspruch 2, **dadurch gekennzeichnet, daß** der beim Vorwärtshub zurückgelegte erste Hubweg etwa doppelt so groß ist als der beim Rückwärtshub durchlaufende zweite Hubweg.

4. Vorrichtung nach einem der vorangehenden Ansprüche, **dadurch gekennzeichnet, daß** die von der Frequenzerzeugungseinrichtung (10) erzeugte Modulationsfrequenz im Bereich von etwa 5 bis 30 Hz liegt.

5. Vorrichtung nach Anspruch 4, **dadurch gekennzeichnet, daß** die von der Frequenzerzeugungseinrichtung (10) erzeugte Modulationsfrequenz im Bereich zwischen 10 und 20 Hz liegt.

6. Vorrichtung nach einem der vorangehenden Ansprüche, **dadurch gekennzeichnet, daß** die Vorschubeinheit (5) und die mit ihr zusammenwirkende Frequenzerzeugungseinrichtung (10) auf die Verformungsmatritze (3) einwirken.

7. Vorrichtung nach einem der Ansprüche 1 bis 5 **dadurch gekennzeichnet, daß** die Vorschubeinheit (5) und die mit ihr zusammenwirkende Frequenzerzeugungseinrichtung (10) auf das Werkstück (2) einwirken.

8. Vorrichtung nach einem der Ansprüche 1 bis 5, **dadurch gekennzeichnet, daß** die Vorschubeinrichtung (5) und die mit ihr zusammenwirkende Frequenzerzeugungseinrichtung (10) auf die Verformungsmatritze (3) und das Werkstück (2) einwirken.

9. Vorrichtung nach einem der vorangehenden Ansprüche, **dadurch gekennzeichnet, daß** die Frequenzerzeugungseinrichtung (10) eine hydraulisch, pneumatisch, mechanisch oder elektromagnetisch arbeitende Frequenzerzeugungseinrichtung ist.

10. Vorrichtung nach einem der vorangehenden Ansprüche, **dadurch gekennzeichnet, daß** die Frequenzerzeugungseinrichtung (10) in der Vorschubeinrichtung (5) derart integriert ist, daß die von der Vorschubeinrichtung (5) erzeugte Vorschubbewegung unmittelbar modulierbar ist.

11. Vorrichtung nach Anspruch 10, **dadurch gekennzeichnet, daß** ein Vorschubelement (5') der Vorschubeinrichtung (5) servohydraulisch oder proportionalhydraulisch regelbar ist.

12. Verfahren zur Verformung eines Werkstücks, bei dem durch eine Vorschubeinrichtung (5) eine Relativbewegung zwischen einem Werkstück (2) und einer Verformungsmatritze (3) erzeugt wird, **dadurch gekennzeichnet, daß** die von der Vorschubeinrichtung (5) erzeugte Relativbewegung zwischen dem Werkstück (2) und der Verformungsmatritze (3) derart moduliert wird, daß nach einem Vorwärtshub, bei dem in Vorschubrichtung (P) das Werkstück (2) undloder die Verformungsmatritze (3) einen ersten Hubweg durchläuft, in einem darauffolgenden Rückwärtshub eine Bewegung der Verformungsmatritze (3) undloder des Werkstücks in einer zu der Vorschubrichtung (P) entgegengesetzten Richtung um einen zweiten Hubweg durchführbar ist.

13. Verfahren nach Anspruch 12, **dadurch gekennzeichnet, daß** der bei dem Vorwärtshub in Vorschubrichtung (P) zurückgelegte erste Hubweg größer als der beim darauffolgenden Rückwärshub zurückgelegte zweite Hubweg ist.

14. Verfahren nach Anspruch 13, **dadurch gekennzeichnet, daß** der beim Vorschub zurückgelegte erste Hubweg etwa doppelt so groß ist als der beim Rückwärtshub durchlaufende zweite Hubweg.

15. Verfahren nach einem der Ansprüche 12 bis 14, **dadurch gekennzeichnet, daß** eine die Relativbewegung modulierende Modulationsfrequenz im Bereich von 5 bis 30 Hz und vorzugsweise zwischen 10 und 20 Hz liegt.

16. Verfahren nach einem der vorangehenden Ansprüche, **dadurch gekennzeichnet, daß** die Verformungsmatritze (3) von der Vorschubeinrichtung (5) und einer mit ihr zusammenwirkenden, die Modulationsfrequenz erzeugenden Frequenzerzeugungseinrichtung (10) bewegt wird.

17. Verfahren nach einem der Ansprüche 12 bis 15, **dadurch gekennzeichnet, daß** das Werkstück (2) von der Vorschubeinrichtung (5) und der mit ihr zusammenwirkenden Frequenzerzeugungseinrichtung (10) bewegt wird.

18. Verfahren nach einem der Ansprüche 12 bis 15, **dadurch gekennzeichnet**, die Verformungsmatritze (3) und das Werkstück (2) von der Vorschubeinrichtung (5) und der mit ihr zusammenwirkenden Frequenzerzeugungseinrichtung (10) bewegt werden.

## Claims

1. Apparatus for the forming, in particular for the cold- forming or cold extrusion, of a workpiece, which has a die (3) and a feeding device (5), by means of which a relative motion between the workpiece (2) and the die (3) can be realized, **characterized in that** the apparatus (1; 1') has a frequency generating device (10) which works together with the feeding device (5) and by means of which the relative motion between workpiece (2) and die (3), produced by the feeding device (5), can be modulated in such a way that after a forward stroke, in which the workpiece (2) and/or the die (3) is moved a first stroke length in the direction of feed (P), in a subsequent reverse stroke, a movement of the die (3) and/or the workpiece (2) by a second stroke length can be carried out in a direction contrary to the direction of feed (P).

2. Apparatus according to claim 1, **characterized in that** the modulation of feed movement of the workpiece (2) and/or the die (3), brought about by the frequency generating device (10), is such that the first stroke length covered in the forward stroke in the direction of feed (P) is greater than the second stroke length covered in the subsequent reverse stroke.

3. Apparatus according to claim 2, **characterized in that** the first stroke length covered in the forward stroke is approximately twice as great as the second stroke length being covered in the reverse stroke.

4. Apparatus according to one of the preceding claims, **characterized in that** the modulation frequency produced by the frequency generating apparatus (10) is in the range of about 5 to 30 Hz.

5. Apparatus according to claim 4, **characterized in that** the modulation frequency produced by the frequency generating apparatus (10) is in the range between 10 and 20 Hz.

6. Apparatus according to one of the preceding claims, **characterized in that** the feeding device (5) and the frequency generating device (10), working together with it, act on the die (3).

7. Apparatus according to one of the claims 1 to 5, **characterized in that** the feeding device (5) and the frequency generating device (10), working together with it, act on the workpiece (2).

8. Apparatus according to one of the claims 1 to 5, **characterized in that** the feeding device (5) and the frequency generating device (10), working together with it, act on the die (3) and the workpiece (2).

9. Apparatus according to one of the preceding claims, **characterized in that** the frequency generating device (10) is a hydraulically, pneumatically, mechanically or electromagnetically operating frequency generating device.

10. Apparatus according to one of the preceding claims, **characterized in that** the frequency generating device (10) is integrated in the feeding device (5) in such a way that the feed movement produced by the feeding device (5) can be modulated directly.

11. Apparatus according to claim 10, **characterized in that** a feeding element (5') of the feeding device (5) can be controlled servo-hydraulically or proportional-hydraulically.

12. Method for the forming of a workpiece, in which a relative motion is produced between a workpiece (2) and a die (3) by a feeding device (5), **characterized in that** the relative motion between the workpiece (2) and the die (3), produced by the feeding device (5), is modulated in such a way that after a forward stroke, in which the workpiece (2) and/or the die (3) is moved a first stroke length in the direction of feed (P), in a subsequent reverse stroke, a movement of at least one of the die (3) and/or of the workpiece by a second stroke length can be carried out in a direction contrary to the direction of feed (P).

13. Method according to claim 12, **characterized in that** the first stroke length, covered in the forward stroke in the direction of feed (P), is greater than the second stroke length covered in the subsequent reverse stroke.

14. Method according to claim 13, **characterized in that** the first stroke length, covered in the direction of feed, is approximately twice as great as the second stroke length being covered in the reverse stroke.

15. Method according to one of the claims 12 to 14, **characterized in that** a modulation frequency modulating the relative motion is in the range of 5 to 30 Hz, and preferably between 10 and 20 Hz.

16. Method according to one of the preceding claims, **characterized in that** the die (3) is moved by the feeding device (5) and a frequency generating device (10), producing the modulation frequency, which works together with it.

17. Method according to one of the claims 12 to 15, **characterized in that** the workpiece (2) is moved by the feeding device (5) and the frequency generating device (10) working together with it.

18. Method according to one of the claims 12 to 15, **characterized in that** the die (3) and the workpiece (2) are moved by the feeding device (5) and the frequency generating device (10) working together with it.

## Revendications

1. Dispositif pour la déformation, en particulier pour le matriçage à froid ou pour l'extrusion à froid d'une pièce à usiner, qui présente une matrice de déformation (3) et un mécanisme d'avancement (5) par lequel on obtient un mouvement relatif entre la pièce à usiner (2) et la matrice de déformation (3), **caractérisé en ce que** le dispositif (1, 1') présente un mécanisme de génération de fréquences (10) coopérant avec le mécanisme d'avancement (5) par lequel le mouvement relatif généré par le mécanisme d'avancement (5) entre la pièce à usiner (2) et la matrice de déformation (3) peut être modulé de telle sorte qu'après une course vers l'avant au cours de laquelle la pièce à usiner (2) et/ou la matrice de déformation (3) se déplace sur un premier tronçon, dans une course vers l'arrière qui y fait suite, on peut mettre en oeuvre un mouvement de la matrice de déformation (3) et/ou de la pièce à usiner (2) dans une direction opposée à la direction d'avancement (P) sur un deuxième tronçon.

2. Dispositif selon la revendication 1, **caractérisé en ce que** la modulation du mouvement de la pièce à usiner (2) et/ou de la matrice de déformation (3) vers l'avant mise en oeuvre par le mécanisme de génération de fréquences (10) a lieu de telle sorte que le premier tronçon parcouru lors de la course vers l'avant dans la direction d'avancement (P) est supérieur au deuxième tronçon parcouru lors de la course vers l'arrière qui y fait suite.

3. Dispositif selon la revendication 2, **caractérisé en ce que** le premier tronçon parcouru lors de la course vers l'avant représente approximativement le double du deuxième tronçon parcouru lors de la course vers l'arrière.

4. Dispositif selon l'une quelconque des revendications précédentes, **caractérisé en ce que** la fréquence de modulation générée par le mécanisme de génération de fréquences (10) se situe dans le domaine d'environ 5 à 30 Hz.

5. Dispositif selon la revendication 4, **caractérisé en ce que** la fréquence de modulation générée par le mécanisme de génération de fréquences (10) se situe dans le domaine d'environ 10 à 20 Hz.

6. Dispositif selon l'une quelconque des revendications précédentes, **caractérisé en ce que** l'unité d'avancement (5) et le mécanisme de génération de fréquences (10) coopérant avec la première citée agissent sur la matrice de déformation (3).

7. Dispositif selon l'une quelconque des revendications 1 à 5, **caractérisé en ce que** l'unité d'avancement (5) et le mécanisme de génération de fréquences (10) coopérant avec la première citée agissent sur la pièce à usiner (2).

8. Dispositif selon l'une quelconque revendications 1 à 5, **caractérisé en ce que** le mécanisme de génération de fréquences (10) coopérant avec la première citée agissent sur la matrice de déformation (3) et la pièce à usiner (2).

9. Dispositif selon l'une quelconque des revendications précédentes, **caractérisé en ce que** le mécanisme de génération de fréquences (10) est un mécanisme de génération de fréquences travaillant par voie hydraulique, par voie pneumatique, par voie mécanique ou par voie électromagnétique.

10. Dispositif selon l'une quelconque des revendications précédentes, **caractérisé en ce que** le mécanisme de génération de fréquences (10) est intégré dans le mécanisme d'avancement (5) de telle sorte que le mouvement d'avancement généré par le mécanisme d'avancement (5) peut être modulé de manière directe.

11. Dispositif selon la revendication 10, **caractérisé en ce qu'**on peut régler un élément d'avancement (5') du mécanisme d'avancement (5) par voie servohydraulique ou par voie hydraulique proportionnelle.

12. Procédé pour la déformation de la pièce à usiner, dans lequel, à l'aide d'un mécanisme d'avancement (5), on génère un mouvement relatif entre une pièce à usiner (2) et une matrice de déformation (3), **caractérisé en ce que** le mouvement relatif généré par le mécanisme d'avancement (5) entre la pièce à usiner (2) et la matrice de déformation (3) peut être modulé de telle sorte qu'après une course vers l'avant au cours de laquelle la pièce à usiner (2) et/ou la matrice de déformation (3) se déplace sur un premier tronçon, dans une course vers l'arrière qui y fait suite, on peut mettre en oeuvre un mouvement de la matrice de déformation (3) et/ou de la pièce à usiner (2) dans une direction opposée à la direction d'avancement (P) sur un deuxième tronçon.

13. Procédé selon la revendication 12, **caractérisé en ce que** le premier tronçon parcouru lors de la course vers l'avant dans la direction d'avancement (P) est supérieur au deuxième tronçon parcouru lors de la course vers l'arrière qui y fait suite.

14. Procédé selon la revendication 13, **caractérisé en ce que** le premier tronçon parcouru lors de la course vers l'avant représente approximativement le double du deuxième tronçon parcouru lors de la course vers l'arrière.

15. Procédé selon l'une quelconque des revendications 12 à 14, **caractérisé en ce que** la fréquence de modulation qui module le mouvement relatif se situe dans le domaine de 5 à 30 Hz et de préférence entre 10 et 20 Hz.

16. Procédé selon l'une quelconque des revendications précédentes, **caractérisé en ce que** la matrice de déformation (3) est mise en mouvement par le mécanisme d'avancement (5) et par le mécanisme de génération de fréquences (10) générant la fréquence de modulation et coopérant avec le dernier cité.

17. Procédé selon l'une quelconque des revendications 12 à 15, **caractérisé en ce que** la pièce à usiner (2) est mise en mouvement par le mécanisme d'avancement (5) et par le mécanisme de génération de fréquences (10) coopérant avec le premier cité.

18. Procédé selon l'une quelconque des revendications 12 à 15, **caractérisé en ce que** la matrice de déformation (3) et la pièce à usiner (2) sont mises en mouvement par le mécanisme d'avancement (5) et par le mécanisme de génération de fréquences (10) coopérant avec le premier cité.
